# EUROPÄISCHE PATENTSCHRIFT

(11) **EP 2 212 466 B1**
(45) Veröffentlichungstag und Bekanntmachung des Hinweises auf die Patenterteilung: **16.11.2011**
(21) Anmeldenummer: 08802854.3
(22) Anmeldetag: 10.10.2008
(51) Int. Cl.: D06P 5/30, A44B 18/00, B41M 1/30, B41M 5/00

(54) **VERFAHREN ZUM EINFÄRBEN UND/ODER BEDRUCKEN VON HAFTVERSCHLUSSTEILEN**
METHOD FOR DYING AND/OR PRINTING ADHESIVE CLOSURE PARTS
PROCÉDÉ DE COLORATION ET/OU D'IMPRESSION DE PIÈCES DE FERMETURE COLLÉES

(30) Priorität: 20.11.2007 DE 102007055428
(43) Veröffentlichungstag der Anmeldung: 04.08.2010
(73) Patentinhaber: Gottlieb Binder GmbH & Co. KG, 71088 Holzgerlingen (DE)
(72) Erfinder: TUMA, Jan, 71083 Herrenberg (DE); POULAKIS, Konstantinos, 71157 Hildrizhausen (DE)
(74) Vertreter: Bartels, Martin Erich Arthur
(86) Internationale Anmeldenummer: PCT/EP2008/008564
(87) Internationale Veröffentlichungsnummer: WO 2009/065466

(56) Entgegenhaltungen:
- EP-A- 1 010 802
- EP-A- 1 502 988
- WO-A-98/30643
- GB-A- 2 168 653
- US-A1- 2005 256 477
- US-A1- 2006 142 554
- PATENT ABSTRACTS OF JAPAN Bd. 1995, Nr. 11, 26. Dezember 1995 (1995-12-26) & JP 07 213310 A (SEIREN CO LTD; others: 01), 15. August 1995 (1995-08-15)

## Beschreibung

Die Erfindung betrifft ein Verfahren zum Einfärben und/oder Bedrucken von Haftverschlußteilen mit einer Vielzahl von mit einem Träger verbundenen Verhakungsmitteln, überwiegend bestehend aus einem Kunststoffmaterial, wobei ein Farbmedium mittels einer Auftrageinrichtung auf die Oberfläche des Haftverschlußteils oder dessen Teile aufgebracht wird, wobei als Farbmedium ein solches auf der Basis eines lösemittelfreien Wachses eingesetzt wird, das aufgeschmolzen in Tröpfchen-, Blasen- oder Pellet-Form mittels der Auftrageinrichtung aufgebracht wird und das im erkalteten, ausgehärteten Zustand eine feste Verbindung mit der Oberfläche des Haftverschlussteils nebst dessen Teilen eingeht.

Ein derartiges Verfahren ist beispielsweise aus US 2005/0256477 A1 bekannt. Das bekannte Befestigungssystem umfasst eine männliche Komponente mit einer Vielzahl von Verhakungselementen und eine weibliche Komponente mit einer gewebten Fadenstruktur zur lösbaren Befestigung an der männlichen Komponente, wobei die weibliche Komponente wenigstens eine erste und eine zweite Fläche aufweist, welche derart modifiziert sind, dass die maximale Abscherkraft zur Ablösung bzw. Entfernung der männlichen Komponente 10% geringer ist im ersten Bereich im Vergleich zum zweiten Bereich, und wobei wenigstens ein Bereich der weiblichen Komponente dehnbar ist. Der erste Bereich kann mit Tinte oder einem Polymermaterial modifiziert sein. Ein derartiges Haftverschlussteil kann beispielsweise durch Beschichten eines zweilagigen Trägers mit heiß schmelzenden, phasenändernden Wachstinten modifiziert werden.

Dahingehende, meist bandartige Haftverschlußteile sind in einer Vielzahl von Ausführungsformen auf dem Markt frei erhältlich. Die bekannten Haftverschlüsse bestehen regelmäßig aus zwei Teilen in Form von männlichen oder weiblichen Eingreifteilen, wobei die männlichen Eingreifteile aus einem haken- oder pilzförmigen Verschlußmaterial als Verhakungsmittel gebildet sind, an denen sich weibliche Eingreifteile in Form eines Haken- oder Flauschmaterials festlegen lassen, sofern die beiden Eingreifteile unter Bildung des eigentlichen Haftverschlusses miteinander verbunden werden. Die dahingehenden Verhakungsmittel lassen sich immer wieder voneinander lösen und miteinander verbinden und Hauptanwendungsgebiete für dahingehende Haftverschlüsse finden sich regelmäßig in der Bekleidungsindustrie; sind aber auch Gegenstand technischer Anwendungen, beispielsweise als Befestigungsmittel für Wand- oder Paneelen-Verkleidungen bei Fahrzeugen und dergleichen mehr.

Die genannten bandartigen Haftverschlüsse lassen sich durch übliche Formgebungsverfahren einstückig aus Kunststoffmaterial erhalten; es besteht aber auch die Möglichkeit, zumindest Teile dahingehender Haftverschlüsse durch Weben und/oder Stricken aus einem Kunststoff-Fasermaterial zu erhalten. Das zum Einsatz gebrachte Kunststoffmaterial ist regelmäßig farblos oder weist einen noch vom Extrusionsverfahren herstammenden eingefärbten Grundfarbton auf, was es regelmäßig schwierig macht, die fertigen Haftverschluß-Produkte an farbliche Gegebenheiten anzupassen, wie sie sich beispielsweise aus den Stoffarben in der Bekleidungs- und Textilindustrie ergeben. Insbesondere, wenn nur kleine Mengen an Haftverschlüssen einer gewissen Farbe benötigt werden, bereitet es herstellerseitig Schwierigkeiten, den Gesamt-Produktionsprozeß für eine dahingehend kleine Charge mit einer vorgebbaren Farbe des Kunststoffmaterials bereitzustellen.

Um dem zu begegnen, ist in der EP 1 502 988 A1 bereits vorgeschlagen worden, Haftverschlußteile, die überwiegend aus Kunststoffmaterial bestehen, mittels Farbauftragdüsen einzufärben und/oder zu bedrucken, wobei der Ausstoß an lösemittelhaltiger Farbe von einem Piezokristall angesteuert wird. Dergestalt lassen sich sehr kleine Farbvolumina, die im Pikoliter-Bereich liegen, tröpfchenweise mit einer sehr schnellen Auftragsfrequenz auf das jeweilige Eingreifteil des Haftbandverschlusses aufbringen. Ausgehend von einem farblosen, vorzugsweise durchsichtigen Grundstoffmaterial oder einem solchen mit einer Grundeinfärbung lassen sich so im weitgezogenen Rahmen farbliche Gestaltungsaufgaben lösen. In Abhängigkeit der gewählten Farbe können dergestalt auch kleine Mengen an Eingreifteilen farblich und gestalterisch behandelt werden. Ferner besteht auch die Möglichkeit, mit der jeweiligen Farbauftragdüse ein bestimmtes farbliches Gestaltungsmuster auf dem Eingreifteil zu realisieren, so dass dergestalt auch Schriftzeichen in Form von Ziffern- oder Buchstabenfolgen aufbringbar sind. Insbesondere ist es mit der bekannten Verfahrenslösung möglich, kleine Herstellmengen an Verschlußmaterial einzufärben oder zu bedrucken, ohne dass der sonstige Herstellprozeß für die Eingreifteile, also für die Verhakungsmittel behindert wäre.

Als aufzubringende Farben werden bei der bekannten Lösung Tinten, insbesondere Reaktiv-Tinten, Acid-Tinten oder Dispersions-Tinten eingesetzt. Die dahingehenden Tinten sind lösemittelhaltig, so dass diese gerade bei einer Kennzeichnung von Haftverschlußteilen, die im Lebensmittel-, Kosmetik-und Pharmabereich eingesetzt werden, nicht besonders geeignet sind. Auch hat es sich gezeigt, dass insbesondere bei einem sehr lang andauernden Betrieb mit zahlreichen Waschvorgängen die eingesetzte Tinte ausbleicht, was die Deutlichkeit des Tintenauftrags mit der Zeit herabsetzt und zu einem unschönen Aussehen führt. Auch erweisen sich die Tinten häufig nicht als lichtecht und bleichen dann unter der Sonnenbestrahlung entsprechend stark aus.

Des weiteren ist durch die WO 98/39 759 A1 ein Verfahren bekannt, bei dem zum Einfärben und/oder Bedrucken von Haftverschlußteilen Lösungsmittel basierende Tinten, härtbare Tinten sowie wasserbasierende Tinten als Farbmedium verwendet werden. In der US 6 910 353 B2 sind für einen vergleichbaren Verwendungszweck wasserbasierende Tinten mit Acrylat-Bindemittel eingesetzt, die mittels flexographischer Druckverfahren aufgebracht werden. Durch die DE 698 13 177 T2 ist es bekannt, lösungsmittelfreie Wachse in Form von Heißschmelz-Tintenzusammensetzungen zum Bedrucken von porösen Substraten zum Erstellen sog. Barcodes einzusetzen.

Ausgehend von dem vorstehend genannten Stand der Technik stellt sich die Erfindung die Aufgabe, ein Verfahren zum Einfärben und/oder Bedrucken von Haftverschlußteilen zur Verfügung zu stellen, das unter Beibehalten der Vorteile der bekannten Einfärblösungen diese dahingehend weiter verbessert, dass diese auch im lang andauernden Betrieb farbecht bleiben und dass auch erhöhten Umwelt- und Gesundheitsanforderungen Rechnung getragen ist. Eine dahingehende Aufgabe löst ein Verfahren mit den Merkmalen des Patentanspruches 1 in seiner Gesamtheit.

Zur Farbtiefensteigerung werden die Haftverschlußteile vor dem eigentlichen Färben oder Bedrucken mit dem Wachs einer reaktiven Vorbehandlung im Sinne einer Oberflächenbeschichtung oder einer Oberflächenfunktionalisierung zugeführt. Weiter wird erfindungsgemäß eine Fixierung oder Nachbehandlung des auf der Oberfläche des Haftverschlussteils aufgetragenen Wachses mittels eines Fixier- bzw. Poliermittels durchgeführt, oder durch Aufbringen von intrinsischer oder aktinischer Energie sowie mittels UV- oder IR-Licht.

Bei dem erfindungsgemäßen Verfahren, lassen sich prozeßtechnisch auch kleinste Mengen an Haftverschlußteilen sicher einfärben oder bedrucken, wobei der dahingehende Farbauftrag sich als ausgesprochen waschfest und UV-beständig erwiesen hat, selbst nach sehr langen Einsatzdauern. Das erfindungsgemäße Verfahren kommt im Rahmen des Wachsauftrages ohne Lösemittel aus, so dass auch in dahingehend kritischen Bereichen, wie der Lebensmittelindustrie, der Pharma- oder der Kosmetikindustrie, für spezielle Produkte, wie eingesetzte Verpackungen, das mit Wachs eingefärbte Haftverschlußteil ohne weiteres zu verwenden ist. Ausgehend von einem vorzugsweise farblosen, durchsichtigen Kunststoffmaterial oder einem Kunststoffmaterial mit einer Grundeinfärbung lassen sich so im weit gezogenen Rahmen durch den Wachsauftrag farbliche Gestaltungsaufgaben lösen. Der Wachsauftrag ist sehr prozeßsicher und es ist wirtschaftlich noch sinnvoll, auch kleine Mengen an Haftverschlußteilen farblich und gestalterisch zu behandeln. Neben dem Auftrag eines farblichen Gestaltungsmusters lassen sich die Auftragwachse auch in Form von Ziffern- oder Buchstabenfolgen aufbringen, so dass sich insoweit auch Herstellerangaben, Produktinformationen od. dgl. auf dem Haftverschlußteil anbringen lassen.

Als Auftrageinrichtung für das Farbwachs dient vorzugsweise mindestens eine Wachsauftragdüse, wobei der Ausstoß an Wachs von einem Piezokristall angesteuert wird. Dergestalt lassen sich sehr kleine Wachsvolumina, die im Pikoliter-Bereich liegen, tröpfchenweise mit einer sehr schnellen Auftragsfrequenz auf das Haftverschlußteil nebst dessen Teilen aufbringen. Eine andere Möglichkeit besteht darin, das Farbwachs in der Art von Einzelwachsstäben vorzuhalten, die im Geräteinneren der Auftrageinrichtung geschmolzen und dann einem Druckkopf derselben zugeführt werden. Die Druckköpfe spritzen dann das Auftragswachs in der Art von Pellets auf die Oberfläche des jeweiligen Haftverschlußteils. Bei der dahingehenden Auftragmethode ist das Farbwachs beim Auftreffen auf das Haftverschlußteil bereits schon fast wieder fest, was den Vorteil hat, dass insbesondere bei gewebeartig aufgebauten Haftverschlußteilen aus Einzelfilamenten das Wachs nicht vollständig in das Gewebe eindringt, um dergestalt zu verblassen.

Eine andere Auftragmöglichkeit besteht darin, das Farbwachs schlagartig auf seine Verdampfungstemperatur (> 300°C) zu erhitzen, mit der Folge, dass das Wachs Blasen ausbildet, die wiederum kollabieren und dabei explosionsartig aus einer Auftragdüse geschleudert werden können. Dieser Vorgang kann sich bis zu 10.000 Mal pro Sekunde wiederholen und auch dergestalt läßt sich ein qualitativ hochwertiger Druckvorgang für das jeweilige Haftverschlußteil erreichen. Als am besten beherrschbar hat sich jedoch die bereits eingangs erwähnte Piezoauftragtechnik erwiesen. Das Farbauftragwachs trocknet in Bruchteilen von Sekunden auf der Oberfläche des Haftverschlußteils aus, so dass etwaige Nachtrocknungs- oder nachträgliche Aushärtvorgänge nicht notwendig sind, was wiederum die Prozeßgeschwindigkeit erhöht.

Bei einer bevorzugten Ausführungsform des erfindungsgemäßen Verfahrens wird jede verwendete Farbwachsauftragdüse für eine bestimmte Farbe oder einen Farbton eingesetzt, wobei Mischfarben mittels verschiedener Wachsauftragdüsen auf der Oberfläche des Haftverschlußteils sich direkt erzeugen lassen. Es besteht aber auch die Möglichkeit, Mischfarben über die jeweilige Wachsauftragdüse direkt dem Produkt zuzuführen und dieses dergestalt zu färben. Um hohe Einfärbe- oder Bedruckungsgeschwindigkeiten zu erhalten, kann eine Vielzahl an Wachsauftragdüsen vorgesehen sein, wobei vorzugsweise die Wachsauftragdüsen feststehend in der Auftrageinrichtung angeordnet sind und die einzufärbenden oder zu bedruckenden Haftverschlußteile werden mit einer vorgebbaren Geschwindigkeit durch die Auftragvorrichtung geführt und mittels der Wachsauftragdüsen mit dem Farbauftrag versehen.

Als gut einzufärbende Kunststoffmaterialien haben sich Acrylate erwiesen sowie übliche Polyamid-, Polyester-, Polyethylen- und Polypropylen-Materialien, aus denen ansonsten die Verhakungsmittel der bandartigen Haftverschlußteile einstückig als Gußprodukt oder über übliche Strick-Webverfahren hergestellt erhalten werden.

In Weiterbildung des erfindungsgemäßen Verfahrens kann es vorzugsweise vorgesehen sein, auf beiden einander gegenüberliegenden Oberflächen des Haftverschlußteils die Wachsauftragdüsen vorzusehen, so dass dergestalt von zwei verschiedenen Seiten hergegebenenfalls mit unterschiedlichen Wachsen und Farben ein Einfärbe- oder Bedruckungsvorgang vonstatten gehen kann.

Im folgenden wird das erfindungsgemäße Verfahren zum Einfärben und/oder Bedrucken von Haftverschlußteilen anhand eines Ausführungsbeispiels nach der Zeichnung näher erläutert. Dabei zeigt in prinzipieller und nicht maßstäblicher Darstellung die einzige Figur die wesentlichen Komponenten einer Wachsauftragdüse zum Einfärben eines bandartigen Haftverschlußteils mit männlichen Eingreifteilen in Form pilzartiger Verhakungsmittel, wobei der Wachsauftrag auf der rückwärtigen Oberfläche des Haftverschlußteils erfolgt.

Das erfindungsgemäße Verfahren dient dem Einfärben und/oder Bedrucken von Haftverschlußteilen 10, wobei in der Figur als sog. männliche Verhakungsmittel 12 pilzartige Verhakungsköpfe dargestellt sind, die einstückiger Bestandteil des bandartigen Trägers 14 für das Haftverschlußteil 10 sind. Die pilzartigen Verhakungselemente 12 lassen sich mit einem korrespondierenden Haken- oder Flauschmaterial als sog. weibliches Eingreifteil verbinden unter Bildung eines Haftverschlußsysterns (nicht dargestellt), wobei das Haken- oder Flauschmaterial sich an den randseitigen Vorsprüngen der Verhakungselemente 12 lösbar verhakt. Ein Herstellverfahren für dahingehende Eingreifteile ist beispielhaft in der EP 1 309 257 B1 der Anmelderin beschrieben. Ferner besteht das Haftverschlußteil insoweit aus einem in einem Sieb vergossenen Kunststoffmaterial, beispielsweise in Form von Polyethylen in farbloser Ausgestaltung und mithin nahezu durchsichtig oder das Kunststoffmaterial ist mit einer Grundfarbe versehen, wie sie sich aus dem Kunststoffgranulat ergibt, aus dem das Haftverschlußteil 10 über das genannte bekannte Extrusionsverfahren herstellbar ist. Anstelle des im sog. Chill-Roll-Verfahren gegossenen Haftverschlußteils 10 kann dieses auch aus einer gewebten oder gewirkten Trägergrundstruktur bestehen, aus denen die Verhakungsmittel (Haken, Pilze, Schlaufen etc.) mit einem vorgebbaren Überstand dann vorstehen (nicht dargestellt).

Will man nun ein dahingehendes, vorzugsweise bandartiges Haftverschlußteil 10 färben oder bedrucken, genügt es nicht, um der Vielzahl an Gestaltungsaufgaben Herr zu werden, das Kunststoffgranulat vorab, also vor Herstellen des eigentlichen Haftverschlußteils 10, einzufärben, sondern es ist wünschenswert, später das bereits hergestellte Haftverschlußteil aus Kunststoffmaterial zu färben und zu bedrucken, insbesondere wenn man berücksichtigt, dass man oft nur kleine Mengen (Bänder von weniger als 1 m Länge) des Hakenverschlußteils 10 mit einer bestimmten Farbgestaltung, beispielsweise für eine Verwendung in der Bekleidungs- oder Verpackungsindustrie, benötigt. Im vorliegenden Fall wird gemäß der Darstellung nach der Figur die rückwärtige Oberfläche 16 des Haftverschlußteils 10 entsprechend eingefärbt bzw. bedruckt.

Um den vorstehend genannten Anforderungen gerecht zu werden, sieht das erfindungsgemäße Verfahren das Einfärben und/oder Bedrucken des Haftverschlußteils 10 mittels mindestens einer Wachsauftragdüse 18 vor. Der Ausstoß der Wachsauftragdüse 18 an Farbwachs wird von einem Piezokristall 20 angesteuert, wobei ein solcher Ausstoß an Farbwachs pro Ansteuerungszyklus des Piezokristalls 20 im Pikoliter-Bereich liegt. Da Piezokristalle 20 bekanntermaßen aber sehr hohe Schwingungsfrequenzen aufweisen, genügt die geringe Auftragmenge dennoch, um einen satten Farbwachsauftrag zu erreichen, wobei in Abhängigkeit des eingesetzten Kunststoffmaterials für das Haftverschlußteil 10 auch die Möglichkeit besteht, dass zumindest teilweise der aufgebrachte Wachsauftrag in das Kunststoffmaterial oberflächenseitig geringfügig eindringt und dergestalt die offenen Poren des Kunststoffmaterials mit Farbwachs sättigt.

Der einfacheren Darstellung wegen ist in der Figur nur eine Wachsauftragdüse 18 wiedergegeben; für einen sinnfälligen Färbe- oder Bedrukkungsvorgang ist jedoch eine Vielzahl an Düsen notwendig, wobei mehrere Farbwachsauftragdüsen 18, beispielsweise 100 bis 200 Stück in einem Druckkopf der Gesamt-Auftragseinrichtung (nicht dargestellt), aufgenommen sein können und mit 10 bis 20 solcher Piezo-angesteuerter Druckköpfe läßt sich dann mit sehr hohen Bedruckungsgeschwindigkeiten eine hohe Durchlaufgeschwindigkeit nebst sattem Farbwachsauftrag für das Haftverschlußteil 10 auf dessen rückwärtiger Oberfläche 16 erreichen. In Abhängigkeit der gewählten Ansteuerung für die Piezokristalle 20 besteht dergestalt auch die Möglichkeit, nicht nur Einfärbevorgänge vorzunehmen, sondern das jeweilige Haftverschlußteil 10 auch mit einem Bedruckungsmuster zu versehen, auch in Form eines Werbeschriftzuges, Firmennamenaufdrukkes oder dergleichen mehr. Anstelle des gezeigten Haftverschlußteils 10 kann auch ein solches mit hakenförmigen Verschlußköpfen treten oder ein weibliches Eingreifteil in Form eines üblichen Schlingen- oder Schlaufenverschlußmaterials (nicht dargestellt), wobei die dahingehenden Eingreifteile auch über das bereits genannte Webverfahren zu erhalten sind.

Anstelle der Behandlung der rückwärtigen Oberfläche des Haftverschlußteils 10 läßt sich dieses natürlich auch auf der gegenüberliegenden Oberseite im Bereich der freien Stirnseiten der Verhakungsmittel 12 mit einem Farbauftrag mittels des Auftragswachses versehen. Dies gilt auch für das jeweilige Stielmaterial oder die freien Abstände zwischen den pilzkopfartigen Haftverschlußteilen 12. Ein besonders schönes ungestörtes Formgebungsbild ergibt sich aber durch die rückwärtige Bedruckung gemäß dem Ausführungsbeispiel nach der Figur.

Die in der Figur gezeigte Farbauftragdüse 18 ist insgesamt in der Art einer Kapillardüse ausgebildet und diese steht fluidführend mit einer Druckkammer 22 in Verbindung, auf deren Oberseite eine Vibrationsplatte 24 einwirkt, die von dem Piezokristall 20 ansteuerbar ist. An den genannten Piezokristall 20 werden mithin positive und negative Spannungen angelegt, um die Wachsabgabe zu regeln. Liegt am Piezokristall 20 keine Spannung an, fließt das Farbwachs in die Druckkammer 22 von einer Vorratskammer (nicht dargestellt) stammend über die Zufuhrleitung 26 in die Druckkammer 22 ein. Wird nun an den Piezokristall 20 eine Spannung angelegt, drückt der Kristall über die Vibrationsplatte 24 auf die Wachsfarbe in der Druckkammer 22 und schleudert das Farbwachs durch die genannte Kapillardüse 18 hindurch auf die rückwärtige Oberfläche des Haftverschlußteils 10. Durch das Anlegen einer negativen Spannung an den Piezokristall 20 bewegt sich dann die Vibrationsplatte 24 schlagartig zurück, wodurch der Farbwachsauftrag abrupt unterbrochen wird. Durch den ausgesprochen schnellen Spannungswechsel läßt sich die abgegebene Wachsmenge sehr fein dosieren, so dass sich mit dem dahingehenden Auftragsverfahren Auflösungen von 100 bis 9600 dpi, vorzugsweise bis zu mehreren 10.000 dpi erreichen lassen. Hierdurch wird eine sehr gute Druck- und Wachsfarbqualität erreicht.

Das genannte Einfärbe- und Bedruckungsverfahren mittels des Farbwachses läßt sich quasi-kontinuierlich betreiben und von der Herstellmaschine kommend kann das Haftverschlußteil 10 fortlaufend unter der Farbwachsauftragseinrichtung hindurchgeführt werden, wobei durch sinnfällige Ansteuerung der Piezokristalle 20 sowie durch geeignete Wahl der Wachsfarben sich die Farb- und Bedruckungsgestaltung während des Durchlaufprozesses ändern läßt. Als aufzubringende Farbwachs haben sich insbesondere solche als vorteilhaft erwiesen, die lösemittelfrei sind. Ferner sind eingefärbte Wachse einzusetzen, die vorzugsweise bei 20°C knetbar sind und ansonsten fest bis brüchig hart auftreten. Das jeweils eingesetzte Wachs soll eine grobe bis fein kristalline Struktur aufweisen, farblich durchscheinend bis opak in seiner Farbgestaltung sein; aber nicht glasartig. Über 40°C soll das eingesetzte Farbwachs ohne Zersetzung schmelzen und wenig oberhalb des Schmelzpunktes leicht flüssig, also wenig viskos sein. Insbesondere hat sich als günstig eine stark temperaturabhängige Konsistenz und Löslichkeit erwiesen und sofern das eingesetzte Farbwachs unter leichtem Druck polierbar ist, ermöglicht dies eine Nachbehandlungsmöglichkeit, bei der sich die Oberflächengestaltung des Wachses modifizieren läßt, beispielsweise dass das auf das Haftverschlußteil aufgebrachte Wachs glänzend in Erscheinung tritt. Im Sinne einer Nachbehandlung ist es auch möglich, das Wachs zu fixieren, beispielsweise indem das aufgebrachte Wachs nachträglich mit Wasserdampf und/oder mit einem alkalihaltigen Kaltbad und/oder durch mechanische Behandlung, beispielsweise mittels eines Druckkalanders, der auf die bewachste Oberfläche des Haftverschlußteils 10 drückt, zusätzlich fixiert wird. Ferner läßt sich eine Nachbehandlung auch noch mittels IR-oder UV-Licht durchführen oder durch den Eintrag von intrinsischer Energie. Ferner besteht die Möglichkeit, mittels aktinischer Energie das Verschlußprodukt nachzubehandeln.

Um eine besonders gute Anhaftung des jeweils eingesetzten Farbwachses auf der zuordenbaren Oberfläche des Haftverschlußteils 10 zu erreichen, kann vor dem eigentlichen Farbwachsauftrag ein Verfahren zur Oberflächenfunktionalisierung des Haftverschlußteils 10 vorgeschaltet sein. Insbesondere läßt sich durch den Einsatz mittels eines Protonen- und/oder Elektronenaustauschmediums, insbesondere in Form von Donatoren oder Kollektoren, die Oberflächenenergie des Haftverschlußteils 10 unter Einsatz von Hochenergie derart modifizieren, dass beschichtungsfrei und alterungsbeständig die chemisch physikalischen Eigenschaften des Haftverschluß-Materials einstellbar sind, indem sich Funktionsgruppen des Austauschmediums an das Haftverschlußteil-Material angliedern. Der dahingehende Angliederungsvorgang der Funktionsgruppen an Auftragwachs läßt sich mittels Hochenergieeinfluß unterstützen, beispielsweise durch Einsatz von Hochfrequenzstrahlung, elektrischen Feldern, wie der di-elektrischen Barriereentladung, oder mittels plasmagestützter Felder. Als Protonen-und/oder Elektronenaustauschmedien dienen dabei insbesondere Stoffe und Stoffgruppen gemäß der nachfolgenden Auflistung:
F⁻, Cl⁻, N₃⁻, Br⁻ etc.

Die dahingehenden Austauschmedien interagieren besonders gut mit dem Kunststoffmaterial für das jeweils herzustellende Haftverschlußteil 10, sofern das Kunststoffmaterial zu einem der folgenden Gruppen gehört: Polyethylene, Polypropylene, Polybutene sowie Polyisobutene und Poly(4-methyl-1-penten)e, Polymere der höheren α-Olefine, z.B. Poly(1-hexen), Poly(1-octen) oder Poly(1-octadecen). Zu den dahingehenden Polyolefinen sollen auch Copolymere aus unterschiedlichen Olefinen, z.B. die von Ethylen mit Propylen als zugehörig erkannt werden. Ein weiteres gutes Einsatzmaterial für die herzustellenden Haftverschlußteile ist Polyester. Sofern das jeweils eingesetzte Kunststoffmaterial mit dem genannten Protonen-und/oder Elektronenaustauschmedium oberflächenfunktionalisiert ist, ist eine besonders gute Anbindung des jeweiligen Einsatzwaches mit der Oberfläche 16 des Haftverschlußteils 10 zu erwarten, wobei die derart erhaltene Änderung der Oberflächenenergie für das Haftverschlußteil 10 innerhalb der Oberfläche 16 erfolgt und nicht als Beschichtung sich darstellt.

Ein anderer Weg zur Oberflächenaktivierung für das Kunststoffmaterial des Haftverschlußteils 10 besteht darin, auf die genannte Oberfläche 16 tatsächlich eine Beschichtung aufzubringen, beispielsweise in Form von Fluor. Insbesondere der Fluorauftrag hat sich als günstig erwiesen für das spätere Anhaften des Farbwachses auf dem Haftverschlußteil 10. Durch den Einsatz von Fluor werden einige der genannten Kunststoffe für das Haftverschlußteil 10 an ihrer Oberfläche angegriffen und unter Ausnutzung dieses Effektes läßt sich gezielt die Oberfläche 16 des Haftverschlußteils 10 für die Anlagerung mit dem Farbwachs modifizieren. Zur Farbtiefensteigerung kann ferner vorgesehen sein, die Oberfläche 16 einer reaktiven kationischen Vorbehandlung zuzuführen im Sinne einer Oberflächenmodifizierung oder zusätzlich sog. hydrotrope Substanzen aufzutragen.

Mit dem erfindungsgemäßen Verfahren lassen sich auch kleinste Mengen an Haftverschlußteilen 10 sicher mit dem Farbwachs dauerhaft einfärben oder bedrucken, wobei der dahingehende Farbwachsauftrag oder Eintrag sich als besonders waschfest und UV-beständig auch im lang andauernden Betrieb erwiesen hat.

## Patentansprüche

1. Verfahren zum Einfärben und/oder Bedrucken von Haftverschlußteilen (10) mit einer Vielzahl von mit einem Träger (14) verbundenen Verhakungsmitteln (12), überwiegend bestehend aus einem Kunststoffmaterial, wobei ein Farbmedium mittels einer Auftrageinrichtung (18) auf die Oberfläche (16) des Haftverschlußteils (10) oder dessen Teile aufgebracht wird, wobei als Farbmedium ein solches auf der Basis eines lösemittelfreien Wachses eingesetzt wird, das aufgeschmolzen in Tröpfchen-, Blasen- oder Pellet-Form mittels der Auftrageinrichtung (18) aufgebracht wird und das im erkalteten, ausgehärteten Zustand eine feste Verbindung mit der Oberfläche (16) eingeht, **dadurch gekennzeichnet, dass** die Oberfläche (16) des Haftverschlußteils (10) oder Teile desselben zur besseren Anhaftung des Farbwachses funktionalisiert werden, und/oder dass die Oberfläche (16) insoweit mit einer aktiven Beschichtung versehen wird, und dass eine Fixierung oder Nachbehandlung des auf der Oberfläche (16) des Haftverschlußteils (10) aufgetragenen Wachses mittels eines Fixier- bzw. Poliermittels durchgeführt wird, oder durch Aufbringen von intrinsischer oder aktinischer Energie sowie mittels UV-oder IR-Licht.

2. Verfahren nach Anspruch 1, **dadurch gekennzeichnet, dass** der Wachsauftrag mittels der Auftrageinrichtung (18) derart erfolgt, dass bereits beim Auftreffen des Wachses auf die Oberfläche (16) des Hafiverschlußteils (10) dieses nahezu wieder fest bzw. ausgehärtet ist.

3. Verfahren nach Anspruch 1 oder 2, **dadurch gekennzeichnet, dass** als Farbwachse solche eingesetzt werden, die mindestens die folgenden Kriterien erfüllen:
- bei 20°C knetbar,
- fest bis brüchig hart,
- eine grobe bis feinkristalline Struktur aufweist,
- farblich durchscheinend bis opak, aber nicht glasartig ist,
- über 40°C ohne Zersetzung schmilzt,
- wenig oberhalb des Schmelzpunktes leicht flüssig (wenig viskos) ist,
- eine stark temperaturabhängige Konsistenz und Löslichkeit aufweist sowie
- unter leichtem Druck polierbar ist.

4. Verfahren nach Anspruch 3, **dadurch gekennzeichnet, dass** als Farbwachse solche eingesetzt werden, die Ester darstellen höherer, geradzahl iger Fettsäuren (C16 bis C18) mit höheren Fettalkoholen (C16 bis C36).

5. Verfahren nach einem der Ansprüche 1 bis 4, **dadurch gekennzeichnet, dass** die Auftrageinrichtung mindestens eine Wachsauftragdüse (18) aufweist, deren Ausstoß an Wachs von einem Piezokristall (20) angesteuert wird.

6. Verfahren nach Anspruch 5, **dadurch gekennzeichnet, dass** jede Wachsauftragdüse (18) für den Erhalt einer bestimmten Farbe oder eines Farbtons eingesetzt wird und dass Mischfarben mittels verschiedener Wachsauftragdüsen (18) zugeführt werden, die den Auftrag der Mischfarben unmittelbar an der Oberfläche (16) des Haftverschlußteils (10) veranlassen.

7. Verfahren nach einem der Ansprüche 1 bis 6, **dadurch gekennzeichnet, dass** der Wachsauftrag auf der Oberfläche (16) des Trägers (14) des Haftverschlußteils (10) veranlaßt wird, die den Verhakungsmitteln (12) des Haftverschlußteils (10) abgewandt ist.

## Claims

1. A method for dyeing and/or printing adhesive closure parts (10) having a plurality of interlocking means (12) which are connected to a carrier (14), predominantly made of a plastic material, a dye medium being applied to the surface (16) of the adhesive closure part (10) or parts of the latter by means of an application device (18), a medium with a solvent-free wax base being used as a dye medium that is applied, molten, in droplet, bubble or pellet form by means of the application device (18) and which, in the cooled, set state, bonds tightly to the surface (16), **characterised in that** the surface (16) of the adhesive closure part (10) or parts of the latter are functionalised for better adherence of the coloured wax, and/or that the surface (16) is provided in this respect with an active coating, and that fixing or after-treatment of the wax which has been applied to the surface (16) of the adhesive closure part (10) is implemented by a fixing or polishing means or by applying intrinsic or actinic energy and by means of UV or IR light.

2. The method according to Claim 1, **characterised in that** the wax application by means of the application device (18) takes place such that when the wax strikes the surface (16) of the adhesive closure part (10) the latter is almost solid again and cured.

3. The method according to Claim 1 or 2, **characterised in that** waxes which fulfil at least the following criteria are used as the coloured waxes:
- can be kneaded at 20°C,
- solid to brittle hard,
- have a coarse to fine crystalline structure,
- are transparent to opaque in terms of colour, but not vitreous,
- melt above 40°C without decomposing,
- are slightly liquid (somewhat viscous) above the melting point,
- have a highly temperature-dependent consistency and solubility, and
- can be polished under slight pressure.

4. The method according to Claim 3, **characterised in that** one should use as coloured waxes those which represent esters of higher, even-numbered fatty acids (C16 to C18) with higher fatty alcohols (C16 to C36).

5. The method according to any of Claims 1 to 4, **characterised in that** the application device has at least one wax application nozzle (18) of which the ejection of wax is triggered by a piezo crystal (20).

6. The method according to Claim 5, **characterised in that** each wax application nozzle (18) is used for obtaining a specific colour or shade, and that mixed colours are supplied by means of different wax application nozzles (18) which induce the application of the mixed colours directly on the surface (16) of the adhesive closure part (10).

7. The method according to any of Claims 1 to 6, **characterised in that** the wax application is induced on the surface (16) of the carrier (14) of the adhesive closure part (10) which faces away from the interlocking means (12) of the adhesive closure part (10).

## Revendications

1. Procédé de coloration et/ou d'impression de pièces (10) de fermeture auto-agrippante, ayant une pluralité de moyens (12) d'accrochage reliés à un support (14), constitués d'une manière prépondérante en une matière plastique, dans lequel on dépose un colorant au moyen d'un dispositif (18) de dépôt sur la surface (16) de la pièce (10) de fermeture auto-agrippante ou sur des parties de celle-ci en utilisant comme colorant un colorant à base d'une cire sans solvant, qui est déposé à l'état fondu sous forme de gouttelettes de bulles ou de pastilles au moyen du dispositif (18) de dépôt et qui, à l'état refroidi et durci, entre en liaison fixe avec la surface (16), **caractérisé en ce que** l'on fonctionnalise la surface (16) de la pièce (10) de la fermeture auto-agrippante ou de ses parties pour mieux faire adhérer la cire colorée et/ou **en ce que** l'on munit la surface (16) dans cette mesure d'un revêtement actif et **en ce que** l'on effectue, à l'aide d'un moyen de fixage ou de polissage, un fixage ou un post-traitement de la cire déposée à la surface (16) de la pièce (10) de la fermeture auto-agrippante, ou par apport d'énergie intrinsèque ou actinique ainsi qu'au moyen de lumière UV ou IR.

2. Procédé suivant la revendication 1, **caractérisé en ce que** l'on effectue le dépôt de cire au moyen du dispositif (18) de dépôt, de manière à ce que, dès que la cire touche la surface (16) de la pièce (10) de la fermeture auto-agrippante, cette cire est de nouveau presque solide ou durcie.

3. Procédé suivant la revendication 1 ou 2, **caractérisé en ce que** l'on utilise comme cires colorées celles qui satisfont au moins les critères suivants :
- malléable à 20°C,
- solide à dure cassante,
- a une structure grossière à cristalline fine,
- est transparente colorée jusqu'à opaque, mais n'est pas du type verre,
- fond sans décomposition au-dessus de 40°C,
- est légèrement liquide (peu visqueuse) peu au-dessus du point de fusion,
- a une consistance et une solubilité qui dépendent beaucoup de la température, ainsi que
- peut être polie sous une pression légère.

4. Procédé suivant la revendication 3, **caractérisé en ce que** l'on utilise comme cire colorée une cire qui constitue des esters d'acides gras supérieurs paires (C16 à C18) avec des alcools gras supérieurs (C16 à C36).

5. Procédé suivant l'une des revendications 1 à 4, **caractérisé en ce que** le dispositif de dépôt comporte au moins une buse (18) de dépôt de cire, dont l'expulsion de la cire est commandée par un cristal (20) piézoélectrique.

6. Procédé suivant la revendication 5, **caractérisé en ce que** chaque buse (18) de dépôt de cire est utilisée pour l'obtention d'une couleur déterminée ou d'une nuance de couleur déterminée et **en ce que** l'on envoie des couleurs mélangées au moyen de diverses buses (18) de dépôt de cire, qui provoquent le dépôt des couleurs mélangées directement à la surface (16) de la pièce (10) de la fermeture auto-agrippante.

7. Procédé suivant l'une des revendications 1 à 6, **caractérisé en ce que** l'on provoque le dépôt de cire à la surface du support (14) de la pièce (10) de la fermeture auto-agrippante, qui est éloignée des moyens (12) d'accrochage de la pièce (10) de la fermeture auto-agrippante.
